# EUROPÄISCHE PATENTSCHRIFT

(11) **EP 1 645 413 B1**
(45) Veröffentlichungstag und Bekanntmachung des Hinweises auf die Patenterteilung: **21.09.2011**
(21) Anmeldenummer: 05021877.5
(22) Anmeldetag: 07.10.2005
(51) Int. Cl.: B41F 13/66, B42B 4/02

(54) **Heftapparat einer Druckmaschine**
Stitching apparatus of a printing machine
Agrafeuse d'une machine à imprimer

(30) Priorität: 11.10.2004 DE 102004049488
(43) Veröffentlichungstag der Anmeldung: 12.04.2006
(73) Patentinhaber: manroland AG, 63075 Offenbach/Main (DE)
(72) Erfinder: Piller, Rainer, 86444 Affing (DE)
(74) Vertreter: Epp, Matthias Heinz

(56) Entgegenhaltungen:
- US-A- 5 464 199
- US-A- 5 848 745

## Beschreibung

Die Erfindung betrifft einen Heftapparat gemäß dem Oberbegriff des Patentanspruchs 1.

Heftapparate von Druckmaschinen, insbesondere von Rollenrotationsdruckmaschinen, dienen dem Zusammenheften mehrerer, von einem bahnförmigen Bedruckstoff abgetrennter Druckseiten zu einem sogenannten Heftprodukt. Abhängig von der Dicke des herzustellenden Heftprodukts kommen unterschiedliche Heftklammertypen zum Einsatz, die sich hinsichtlich ihrer Heftklammerbreite sowie ihres Heftklammerdrahtdurchmessers unterscheiden können. Relativ dünne Heftprodukte mit einer Anzahl von bis zu zweiunddreißig Seiten werden mit Heftklammern zusammengeheftet, deren Rückenbreite bzw. Heftklammerbreite in etwa 11 mm und deren Drahtdurchmesser in etwa 0,45 mm beträgt. Relativ dicke Heftprodukte mit einer Seitenzahl von mehr als zweiunddreißig Seiten werden hingegen mit Heftklammern zusammengeheftet, deren Rückenbreite bzw. Heftklammerbreite in etwa 16 mm und deren Drahtdurchmesser in etwa 0,55 mm entspricht.

Aus US 5 464 199 ist ein Sammelhefter für aus gefalteten Druckbogen bestehende Druckprodukte, mit zueinander parallel sich erstreckenden und zu ihrer Längserstreckung quer umlaufenden Sammelstrecken bekannt, auf deren sattelförmigen Auflagen die Druckbogen gesammelt und geheftet werden, sowie mit einem Rotationsheftapparat, dessen im wesentlichen sternförmig angeordnete Heftköpfe mit den Sammelstrecken im Heftbereich zusammentreffend angetrieben sind, wobei die Heftköpfe jeweils eine zum Aufsitzen auf die Druckprodukte bestimmte Heftklammerführung, und in diese teleskopisch eingreifend, einen Stössel aufweisen, wobei die Flugbahn der Heftklammerführungen und die Umlaufbahn der Auflagen sich überschneiden und die Heftklammerführungen auf dem rotierenden Träger des Heftapparates, bezogen auf ihren Radius, aus einer Vorlauflage in eine Rücklauflage schwenkbar und gegen eine Rückstellkraft nach innen verschiebbar gehaltert sind.

US 5 848 745 offenbart eine Heftvorrichtung zum Querheften von Produktteilen, mit einem mit Heftköpfen versehenen Heftzylinder, der mit einem mit Schließgegenlager versehenen Gegenzylinder, z. B. einem Sammelzylinder, zusammenwirkend angeordnet ist, wobei der an einem aktuellen Heftvorgang beteiligte Heftkopf während des Heftvorganges in Richtung auf die Drehachse des Gegenzylinders weist.

Nach dem Stand der Technik ist es erforderlich, zur Verarbeitung unterschiedlicher Heftklammertypen, also zur Verarbeitung von Heftklammern mit unterschiedlichen Heftklammerbreiten und/oder Heftklammerdrahtdurchmessern, speziell angepasste Heftapparate bereitzustellen. Die Anzahl der benötigten Heftapparate entspricht dabei der Anzahl der unterschiedlichen Heftklammertypen. Bislang ist aus dem Stand der Technik kein Heftapparat bekannt mit welchem verschiedene Heftklammern, die sich hinsichtlich gewünschter Heftklammerbreite und/oder hinsichtlich des gewünschten Heftklammerdrahtdurchmessers unterscheiden, verarbeitet werden können. Hinsichtlich aus dem Stand der Technik bekannter Heftapparate sei hier auf die DE 199 58 573 C1 sowie auf die DE 15 61 092 C3 verwiesen.

Hiervon ausgehend liegt der vorliegenden Erfindung das Problem zugrunde, einen neuartigen Heftapparat zu schaffen.

Dieses Problem wird durch einen Heftapparat einer Druckmaschine gemäß Patentanspruch 1 gelöst. Erfindungsgemäß sind in die oder jede Heftkolbenscheibe mindestens zwei Heftkolbensysteme für unterschiedliche Heftklammern bzw. Heftklammertypen integriert, wobei abhängig von der gewünschten Heftklammerbreite und/oder vom gewünschten Heftklammerdrahtdurchmesser eines der Heftkolbensysteme aktivierbar und das oder jedes andere Heftkolbensystem deaktivierbar ist.

Im Sinne der hier vorliegenden Erfindung wird vorgeschlagen, in die Heftkolbenscheiben des Heftzylinders des erfindungsgemäßen Heftapparats mindestens zwei Heftkolbensysteme zu integrieren, wobei jedes Heftkolbensystem vorzugsweise zwei Heftkolben umfasst und der Bereitstellung von Heftklammern mit unterschiedlicher Heftklammerbreite und/oder unterschiedlichem Heftklammerdrahtdurchmesser dient. Die beiden Heftkolben eines Heftkolbensystems sind dabei am Umfang des Heftkolbenzylinders um 180° zueinander versetzt, wobei in der besonders bevorzugten Ausführungsform der Erfindung, in welcher in jede Heftkolbenscheibe des Heftzylinders des erfindungsgemäßen Heftapparates zwei Heftkolbensysteme für zwei unterschiedliche Heftklammertypen integriert sind, die Heftkolben der beiden Heftkolbensysteme am Umfang der Heftscheiben um 90° zueinander versetzt sind. Mit dem erfindungsgemäßen Heftapparat ist es erstmals möglich, in ein und demselben Heftapparat unterschiedliche Heftklammertypen, die sich hinsichtlich ihrer Heftklammerbreite und / oder ihres Heftklammerdrahtdurchmessers unterscheiden, zu verarbeiten.

Nach einer vorteilhaften Weiterbildung der hier vorliegenden Erfindung weist der Heftapparat eine Kupplung auf, mit Hilfe derer abhängig von der gewünschten Heftklammerbreite und/oder vom gewünschten Heftklammerdrahtdurchmesser eines der Heftkolbensysteme aktivierbar und das oder jedes andere Heftkolbensystem deaktivierbar ist. Vorzugsweise sind die Heftkolbensysteme dabei über die Kupplung derart aktivierbar und deaktivierbar, dass der Heftzylinder, auf welchem die oder jede Heftkolbenscheibe und damit die Heftkolbensysteme gelagert sind, im geöffneten bzw. entkuppelten Zustand der Kupplung gegenüber einer Schließplatte drehbar ist, um so eines der in die oder jede Heftkolbenscheibe integrierten Heftkolbensysteme dadurch zum Einsatz zu bringen, dass in der gewünschten Relativposition zwischen Heftzylinder und Schließplatte die Kupplung geschlossen bzw. einkuppelt wird.

Nach einer weiteren vorteilhaften Weiterbildung der hier vorliegenden Erfindung ist jeder Heftkolben jedes Heftkolbensystems von einer Steuerspindel bzw. Steuerkurve ansteuerbar ist, wobei über eine auf der jeweiligen Steuerspindel positionierbare Klemmeinrichtung die Heftkolben aktivierbar und deaktivierbar sind. Vorzugsweise sind die Heftkolben über die Klemmeinrichtungen dabei derart aktivierbar und deaktivierbar, dass von den Steuerspindeln der Heftkolben, die über die Kupplung zum Einsatz gebracht sind, Klemmeinrichtung entfernt werden, und dass auf den Steuerspindeln der Heftkolben, die über die Kupplung außer Einsatz gebracht sind, Klemmeinrichtung positioniert werden.

Bevorzugte Weiterbildungen der Erfindung ergeben sich aus den Unteransprüchen und der nachfolgenden Beschreibung. Ein Ausführungsbeispiel der Erfindung wird, ohne hierauf beschränkt zu sein, an Hand der Zeichnung näher erläutert. Dabei zeigt:
- Fig. 1:: eine Seitenansicht eines erfindungsgemäßen Heftapparats einer Druckmaschine;
- Fig. 2:: ein Detail des erfindungsgemäßen Heftapparats, nämlich einen Heftzylinder des Heftapparats in einer gegenüber Fig. 1 um 90° gedrehten Seitenansicht;
- Fig. 3:: ein weiteres Detail des erfindungsgemäßen Heftapparats, nämlich eine Heftkolbenscheibe des Heftzylinders in einer Ansicht analog zu Fig. 1; und
- Fig. 4:: die Heftkolbenscheibe der Fig. 3 im Querschnitt.

Nachfolgend wird die hier vorliegende Erfindung unter Bezugnahme auf Fig. 1 bis 4 in größerem Detail beschrieben.

Fig. 1 zeigt eine Seitenansicht eines erfindungsgemäßen Heftapparats 10, wobei der Heftapparat 10 einen Heftzylinder 11 aufweist, der an zwei gegenüberliegenden Seitenwänden 12 eines Gehäuses bzw. Gestells 13 des Heftapparats 10 gelagert ist. Der Heftzylinder 11 und dessen Lagerung an den Seitenwänden 12 des Heftapparats 10 kann weiterhin Fig. 2 entnommen werden.

Der Heftzylinder 11 des erfindungsgemäßen Heftapparats 10 verfügt über eine drehbar an den Seitenwänden 12 des Heftapparats 10 gelagerte Achse 14, wobei im Ausführungsbeispiel der Fig. 1 bis 4 an der Achse 14 zwei Heftkolbenscheiben 15 bzw. 16 mit Abstand voneinander gelagert sind. Mit den beiden Heftkolbenscheiben 15 und 16 werden zur Bereitstellung eines Heftprodukts Druckseiten mit zwei Heftklammern verbunden. Sollen je Heftprodukt drei oder auch vier Heftklammern vorhanden sein, so werden Heftzylinder mit einer entsprechend höheren Anzahl an Heftkolbenscheiben verwendet.

Mit den Heftkolbenscheiben 15 und 16 des erfindungsgemäßen Heftapparats 10 wirken jeweils eine Schneiddüse 17, eine Biegerolle 18, ein Hefthorn 19 sowie eine Schließplatte 20 zusammen. Zur Bereitstellung einer gewünschten Heftung wirken dabei die einer Heftkolbenscheibe 15 bzw. 16 zugeordnete Schneiddüse 17, Biegerolle 18, Hefthorn 19 sowie Schließplatte 20 mit in die entsprechende Heftkolbenscheibe 15 bzw. 16 integrierten Heftkolben 21 zusammen. Das Einfahren sowie Ausfahren der Heftkolben 21 aus den Heftkolbenscheiben 15 bzw. 16 zur Bereitstellung der gewünschten Heftung im Zusammenspiel mit Schneiddüse 17, Biegerolle 18, Hefthorn 19 sowie Schließplatte 20 wird über den Heftkolben 21 zugeordnete Steuerspindeln 22 gesteuert. Die Steuerspindeln 22 werden über entsprechende Steuerkurven 23 betätigt. Wie insbesondere Fig. 4 entnommen werden kann, sind die Heftkolben 21 an den jeweiligen Steuerspindeln 22 über sogenannte Heftkolbenhebel 24 gelagert.

Zur Bereitstellung einer Heftung arbeiten die oben erwähnten Baugruppen des erfindungsgemäßen Heftapparats 10 derart zusammen, dass über eine Schneiddüse 17 ein Heftklammerdraht bereitgestellt wird, wobei die entsprechende Heftkolbenscheibe 15 bzw. 16 des Heftzylinders 11 mit einem aus der Heftkolbenscheibe 15 bzw. 16 ausgefahrenen Heftkolben 21 an der Schneiddüse 17 vorbei bewegt wird. Ein am Heftkolben 21 gelagertes Schneidmesser 25 läuft bei ausgefahrenen Heftkolben 21 an der Schneiddüse 17 vorbei und schneidet in der gewünschten Länge ein Stück vom Heftklammerdraht ab. Dieses abgeschnittene Stück des Heftklammerdrahts liegt dann am Heftkolben 21 an, und der Heftzylinder 11 wird weiter gedreht, so dass der Heftkolben 21 mit dem abgeschnittenen Stück des Heftklammerdrahts an der Biegerolle 18 vorbeibewegt wird, wobei die Biegerolle 18 aus dem abgeschnittenen Stück des Heftklammerdrahts einen U-förmig gebogenen Heftklammerdraht bildet.

Dieser U-förmig gebogene Heftklammerdraht wird dann unter weiterer Drehung des Heftzylinders 11 am Hefthorn 19 vorbeibewegt, und in den Bereich der Schließplatte 20 gebracht, wobei zwischen dem Heftzylinder 11 und der Schließplatte 20 miteinander zu verheftende Druckseiten verlaufen. Der mit Hilfe der Biegerolle 18 U-förmig gebogene Heftklammerdraht durchsticht dabei die miteinander zu verheftenden Seiten und die Heftung wird mit Hilfe der Schließplatte 20 derart geschlossen, dass die parallel verlaufenden Schenkel des U-förmig gebogenen Heftklammerdraht umgebogen werden. Vor diesem Umbiegen des U-förmigen Heftklammerdraht und damit vor dem Schließen der Heftung wird der entsprechende Heftkolben 21 eingefahren.

Die in die Heftkolbenscheiben 15 und 16 integrierten Heftkolben 21 sowie die mit der jeweiligen Heftkolbenscheibe 15 bzw. 16 zusammenwirkende Biegerolle 18, Hefthorn 19 sowie Schließplatte 20 sind abhängig vom jeweiligen, bereitzustellenden Heftklammertyp, also von der gewünschten Heftklammerbreite sowie vom gewünschten Heftklammerdrahtdurchmesser. Um nun mit dem erfindungsgemäßen Heftapparat unterschiedliche Heftklammertypen bereitstellen zu können, sind in die beiden Heftkolbenscheiben 15 und 16 des gezeigten Ausführungsbeispiels zwei Heftkolbensysteme I und II integriert. Jedes der beiden Heftkolbensysteme I sowie II umfasst zwei Heftkolben 21, die am Umfang der jeweiligen Heftkolbenscheibe 15 bzw. 16 um 180° zueinander versetzt sind. Die Heftkolben 21 der beiden Heftkolbensysteme I sowie II sind am Umfang der jeweiligen Heftkolbenscheibe 15 bzw. 16 um 90° zueinander versetzt. Dies kann am besten Fig. 3 und 4 entnommen werden.

Im Sinne der hier vorliegenden Erfindung sind demnach zur Bereitstellung von zwei unterschiedlichen Heftklammertypen mit ein und demselben Heftapparat in die Heftkolbenscheiben 15 und 16 insgesamt vier Heftkolben 21 integriert, wobei jeweils zwei Heftkolben 21 ein Heftkolbensystem I bzw. II bilden. Im bevorzugten Ausführungsbeispiel beinhaltet das Heftkolbensystem I die Bauteile zur Bereitstellung einer Heftklammer mit einem Heftklammerdrahtdurchmesser von in etwa 0,45 mm und einer Rückenbreite von in etwa 11 mm, das Heftkolbensystem II beinhaltet die Bauteile zur Bereitstellung einer Heftklammer mit einem Heftklammerdrahtdurchmesser von in etwa 0,55 mm und einer Rückenbreite bzw. Heftklammerbreite von in etwa 16 mm. Abhängig von der gewünschten, bereitzustellenden Heftklammerbreite sowie abhängig vom gewünschten Heftklammerdrahtdurchmesser ist im gezeigten Ausführungsbeispiel entweder das Heftkolbensystem I oder das Heftkolbensystem II aktiviert, wobei das andere Heftkolbensystem dann deaktiviert ist.

Zur Aktivierung sowie Deaktivierung der Heftkolbensysteme I und II abhängig von der gewünschten Heftklammerbreite sowie vom gewünschten Heftklammerdrahtdurchmesser verfügt der erfindungsgemäße Heftapparat 10 über eine Kupplung 26, die als Eindeutigkeitskupplung bezeichnet werden kann. lm gezeigten Ausführungsbeispiel, in dem in die Heftkolbenscheiben 15 und 16 zwei Heftkolbensysteme I und II integriert sind, verfügt die Kupplung 26 des erfindungsgemäßen Heftapparats 10 über zwei Kuppelstellungen, um entweder das Heftkolbensystem | Oder das Heftkolbensystem II zu aktivieren oder zu deaktivieren.

Die Heftkolbensysteme I und II sind dabei über die Kupplung 26 derart aktivierbar und deaktivierbar, dass der Heftzylinder 11 im entkuppelten Zustand und damit bei geöffneter Kupplung relativ zur Schließplatte 20 drehbar ist, um so eines der in die Heftkolbenscheiben 15 und 16 integrierten Heftkolbensysteme I und II dadurch zum Einsatz zu bringen, dass in der gewünschten Relativposition zwischen dem Heftzylinder 11 und der Schließplatte 20 die Kupplung 26 eingekuppelt bzw. geschlossen wird. Hierdurch kann gewährleistet werden, dass entweder die Heftkolben 21 des Heftkolbensystems I oder die Heftkolben 21 des Heftkolbensystems II mit der Schließplatte 20 sowie der Schneiddüse 17, der Biegerolle 18 sowie dem Hefthorn 19 der jeweiligen Heftkolbenscheibe 15 und 16 zusammenwirken.

Wie Fig. 2 zeigt, verfügt die Kupplung 26 über zwei Kupplungsscheiben 27 und 28, die in der Darstellung der Fig. 2 ineinander greifen. In Fig. 2 ist die Kupplung 26 demnach im eingekuppelten bzw. geschlossenen Zustand gezeigt. Wird die Kupplungsscheibe 28 außer Eingriff mit der anderen Kupplungsscheibe 27 gebracht und demnach die Kupplung 26 geöffnet, so kann der Heftzylinder 11 zusammen mit der Kupplungsscheibe 28 gegenüber der Kupplungsscheibe 27 verdreht werden. Durch diese Verdrehung ist die Relativposition der Heftkolben 21 der Heftkolbensysteme I sowie II relativ zu Schließplatte 20 und damit auch relativ zur Schneiddüse 17, Biegerolle 18 sowie Hefthorn 19 einstellbar, um so letztendlich gezielt eines der beiden Heftkolbensysteme I sowie II je Heftkobenscheibe 15 bzw. 16 zum Einsatz zu bringen.

Die einzelnen Heftkolben 21 der beiden Heftkolbensysteme I sowie II, die über die Steuerspindeln 22 angesteuert werden, sind mit Hilfe von Klemmeinrichtungen 29 aktivierbar sowie deaktivierbar. Zur Deaktivierung der Heftkolben 21 des jeweiligen Heftkolbensystems, welches über die Kupplung 26 außer Einsatz gebracht worden ist, werden auf den Steuerspindeln 22 der entsprechenden Heftkolben 21 die Klemmeinrichtungen 29 angeordnet. Sollen hingegen Heftkolben 21 des Heftkolbensystems, welches über die Kupplung 26 zum Einsatz gebracht worden ist, aktiviert werden, so werden die Klemmeinrichtungen 29 von den entsprechenden Spindeln 22 entfernt. ln der Darstellung der Fig. 3 sind auf allen Steuerspindeln 22 entsprechende Klemmeinrichtungen 29 positioniert, wobei gemäß Fig. 3 eine mit den Klemmeinrichtungen 29 zusammenwirkende Rasteinrichtung 30 in Ausnehmungen der jeweiligen Klemmeinrichtungen 29 eingreift.

Neben den Heftkolben 21 sind ebenfalls die mit der jeweiligen Heftkolbenscheibe 15 und 16 zusammenwirkende Biegerolle 18, das Hefthorn 19 sowie die Schließplatte 20 abhängig vom bereitzustellenden Heftklammertyp. Im Sinne der hier vorliegenden Erfindung wird vorgeschlagen, zur Umstellung des erfindungsgemäßen Heftapparats 10 von einem Heftklammertyp auf den anderen Heftklammertyp die Biegerolle 18, das Hefthorn 19 sowie die Schließplatte 20 auszutauschen. Diese Bauteile bzw. Baugruppen des Heftapparats 10 sind demnach abhängig von der gewünschten Heftklammerbreite sowie vom gewünschten Heftklammerdrahtdurchmesser austauschbar.

Weiterhin wird im Sinne der hier vorliegenden Erfindung vorgeschlagen, dass die Schneiddüse abhängig von der gewünschten Heftklammerbreite sowie vom gewünschten Heftklammerdrahtdurchmesser einen entsprechenden Heftklammerdraht bereitstellt, wobei die Schneiddüse 17 derart motorisch gesteuert ist, dass die Vorschubgeschwindigkeit derselben von der gewünschten Heftklammerbreite abhängig ist.

Im gezeigten Ausführungsbeispiel der Fig. 1 bis 4 erfolgt die Deaktivierung sowie Aktivierung der Heftkolbensysteme I und II bzw. die Deaktivierung und Aktivierung der Heftkolben 21 der Heftkolbensysteme I und II über die Kupplung 26 sowie Klemmeinrichtungen 29 vorzugsweise manuell. Das Öffnen und Schließen der Kupplung 26, das Verdrehen des Heftzylinders 11 bei geöffneter Kupplung 26 sowie das Austauschen von Biegerolle 18, Hefthorn 19 sowie Schließplatte 20 erfolgt vorzugsweise manuell. Gleiches gilt für das Positionieren bzw. Entfernen der Klemmeinrichtungen 29 auf den Steuerspindeln 22.

Es sei darauf hingewiesen, dass das Öffnen sowie Schließen der Kupplung 26 und das Verdrehen des Heftzylinders 11 bei geöffneter Kupplung ebenfalls automatisch erfolgen kann. Ebenso kann das Austauschen von Biegerolle 18, Hefthorn 19 sowie Schließplatte 20 automatisiert erfolgen, indem Traversen, an welchen die Baugruppen gelagert sind, entsprechend relativ zum Heftzylinder verschwenkt werden.

### Bezugszeichenliste

- 10: Heftapparat
- 11: Heftzylinder
- 12: Seitenwand
- 13: Gestell
- 14: Achse
- 15: Heftkolbenscheibe
- 16: Heftkolbenscheibe
- 17: Schneiddüse
- 18: Biegerolle
- 19: Hefthorn
- 20: Schließplatte
- 21: Heftkolben
- 22: Steuerspindel
- 23: Steuerkurve
- 24: Heftkolbenhebel
- 25: Schneidmesser
- 26: Kupplung
- 27: Kupplungsscheibe
- 28: Kupplungsscheibe
- 29: Klemmeinrichtung
- 30: Rasteinrichtung

## Patentansprüche

1. Heftapparat einer Druckmaschine mit einem Gehäuse bzw. einem Gestell (13) und mit einem an dem Gehäuse bzw. Gestell (13) drehbar gelagerten Heftzylinder (11), wobei der Heftzylinder (11) eine Achse (14) mit mindestens einer auf der Achse (14) gelagerten Heftkolbenscheibe (15, 16) aufweist, und wobei in die oder jede Heftkolbenscheibe (15,16) Heftkolben (21) integriert sind, **dadurch gekennzeichnet, dass** in die oder jede Heftkolbenscheibe (15, 16) mindestens zwei Heftkolbensysteme (I, II) für unterschiedliche Heftklammertypen integriert sind, wobei abhängig von der gewünschten Heftklammerbreite und/oder vom gewünschten Heftklammerdrahtdurthmesser eines der Heftkolbensysteme (I, II) aktivierbar und das oder jedes andere Heftkolbensystem (II, I) deaktivierbar ist.

2. Heftapparat nach Anspruch 1, **dadurch gekennzeichnet, dass** jedes Heftkobensystem (I, II) zwei um 180° am Umfang der jeweiligen Heftkolbenscheibe (15, 16) zueinander versetzte Heftkolben (21) umfasst.

3. Heftapparat nach Anspruch 1 oder 2, **dadurch gekennzeichnet, dass** in die oder jede Heftkolbenscheibe (15, 16) zwei Heftkolbensysteme (I, II) für zwei Heftklammerbreiten und/oder Heftklammerdrahtdurchmesser integriert sind, wobei die Heftkolben (21) der beiden Heftkolbensysteme um 90° am Umfang der jeweiligen Heftkolbenscheibe (15, 16) zueinander versetzt sind.

4. Heftapparat nach einem oder mehreren der Ansprüche 1 bis 3, **gekennzeichnet durch** eine Kupplung (26), mit Hilfe derer abhängig von der gewünschten Heftklammerbreite und/oder vom gewünschten Heftklammerdrahtdurchmesser eines der Heftkolbensysteme (I, II) aktivierbar und das oder jedes andere Heftkolbensystem (II, I) deaktivierbar ist.

5. Heftapparat nach Anspruch 4, **dadurch gekennzeichnet, dass** die Heftkolbensysteme (I, II) über die Kupplung (26) derart aktivierbar und deaktivierbar sind, dass der Heftzylinder (11), auf welchem die oder jede Heftkolbenscheibe (15, 16) und damit die Heftkolbensysteme (I, II) gelagert sind, bei geöffneter Kupplung (26) gegenüber einer Schließplatte (20) drehbar ist, um so eines der in die oder jede Heftkolbenscheibe (15, 16) integrierten Heftkolbensysteme (I, II) dadurch zum Einsatz zu bringen, dass in der gewünschten Relativposition zwischen Heftzylinder (11) und Schließplatte (20) die Kupplung (26) geschlossen wird.

6. Heftapparat nach einem oder mehreren der Ansprüche 1 bis 5, **dadurch gekennzeichnet, dass** jeder Heftkolben (21) jedes Heftkolbensystems (I, II) von einer Steuerspindel (22) bzw. Steuerkurve (23) ansteuerbar ist, wobei über eine auf der jeweiligen Steuerspindel (22) positionierbare Klemmeinrichtung (29) die Heftkolben (21) der Heftkolbensysteme aktivierbar und deaktivierbar sind.

7. Heftapparat nach Anspruch 6, **dadurch gekennzeichnet, dass** die Heftkolben (21) über die Klemmeinrichtungen (29) derart aktivierbar und deaktivierbar sind, dass von Steuerspindeln (22) der Heftkolben, die über die Kupplung (26) zum Einsatz gebracht sind, Klemmeinrichtung entfernt werden, und dass auf Steuerspindeln der Heftkolben, die über die Kupplung (26) außer Einsatz gebracht sind, Klemmeinrichtung positioniert werden.

8. Heftapparat nach einem oder mehreren der Ansprüche 1 bis 7, **gekennzeichnet durch** mit den Heftkolben der Heftkolbenscheiben zusammenwirkende Biegerollen (18), Hefthörner (19) und Schließplatten (20), wobei die Biegerollen, Hefthörner und Schließplatten von der gewünschten Heftklammerbreite und/oder vom gewünschten Heftklammerdrahtdurchmesser abhängig sind.

9. Heftapparat nach Anspruch 8, **dadurch gekennzeichnet, dass** die Biegerollen (18), Hefthörner (19) und Schließplatten (20) abhängig von der gewünschten Heftklammerbreite und/oder vom gewünschten Heftklammerdrahtdurchmesser austauschbar sind.

10. Heftapparat nach einem oder mehreren der Ansprüche 1 bis 9, **gekennzeichnet durch** eine Schneiddüse (17), die abhängig von der gewünschten Heftklammerbreite und/oder vom gewünschten Heftklammerdrahtdurchmesser einen Heftklammerdraht bereitstellt.

11. Heftapparat nach Anspruch 10, **dadurch gekennzeichnet, dass** die Schneiddüse (11) derart motorisch gesteuert ist, dass die Vorschubgeschwindigkeit der Schneiddüse (11) von der gewünschten Heftklammerbreite und/oder vom gewünschten Heftklammerdrahtdurchmesser abhängig ist.

12. Verwendung eines Heftapparats nach einem der vorangehenden Ansprüche in einer Druckmaschine.

## Claims

1. A stitching apparatus of a printing machine having a housing or a frame (13) and having a stitching cylinder (11) that is rotatably mounted on the housing or frame (13), wherein the stitching cylinder (11) has an axle (14) with at least one stitching piston disc (15, 16) mounted on the axle (14), and wherein stitching pistons (21) are integrated in the or each stitching piston disc (15, 16), **characterised in that** at least two stitching piston systems (I, II) for different stitching staple types are integrated in the or each stitching piston disc (15, 16), wherein, depending on the desired stitching staple width and/or the desired stitching staple wire diameter, one of the stitching piston systems (I, II) can be activated and the or each other stitching piston system (II, I) can be deactivated.

2. A stitching apparatus according to claim 1, **characterised in that** each stitching piston system (I, II) comprises two stitching pistons (21) offset in relation to each other by 180º on the circumference of the respective stitching piston disc (15, 16).

3. A stitching apparatus according to claim 1 or 2, **characterised in that** two stitching piston systems (I, II) for two stitching staple widths and/or stitching staple wire diameters are integrated in the or each stitching piston disc (15, 16), wherein the stitching pistons (21) of the two stitching piston systems are offset in relation to each other by 90º on the circumference of the respective stitching piston disc (15, 16).

4. A stitching apparatus according to one or more of claims 1 to 3, **characterised by** a coupling (26) with the aid of which, depending on the desired stitching staple width and/or the desired stitching staple wire diameter, one of the stitching piston systems (I, II) can be activated and the or each other stitching piston system (II, I) can be deactivated.

5. A stitching apparatus according to claim 4, **characterised in that** the stitching piston systems (I, II) can be activated and deactivated by way of the coupling (26) in such a way that the stitching cylinder (11), on which the or each stitching piston disc (15, 16) and therefore the stitching piston systems (I, II) are mounted, with the coupling (26) opened can be rotated with respect to a closing plate (20) in order thus to bring into use one of the stitching piston systems (I, II) integrated in the or each stitching piston disc (15, 16), in the desired relative position between the stitching cylinder (11) and the closing plate (20), by closing the coupling (26).

6. A stitching apparatus according to one or more of claims 1 to 5, **characterised in that** each stitching piston (21) of each stitching piston system (I, II) can be actuated by a control spindle (22) or control cam (23), wherein the stitching pistons (21) of the stitching piston systems can be activated and deactivated by way of a clamping device (29) that can be positioned on the respective control spindle (22).

7. A stitching apparatus according to claim 6, **characterised in that** the stitching pistons (21) can be activated and deactivated by way of the clamping devices (29) in such a way that clamping devices are removed from control spindles (22) of the stitching pistons that are brought into use by way of the coupling (26), and **in that** clamping devices are positioned on control spindles of the stitching pistons that are taken out of use by way of the coupling (26).

8. A stitching apparatus according to one or more of claims 1 to 7, **characterised by** bending rollers (18), stitching horns (19) and closing plates (20) cooperating with the stitching pistons of the stitching piston discs, wherein the bending rollers, stitching horns and closing plates are dependent on the desired stitching staple width and/or the desired stitching staple wire diameter.

9. A stitching apparatus according to claim 8, **characterised in that** the bending rollers (18), stitching horns (19) and closing plates (20) can be exchanged in a manner dependent on the desired stitching staple width and/or the desired stitching staple wire diameter.

10. A stitching apparatus according to one or more of claims 1 to 9, **characterised by** a cutting nozzle (17) that provides a stitching staple wire in a manner dependent on the desired stitching staple width and/or the desired stitching staple wire diameter.

11. A stitching apparatus according to claim 10, **characterised in that** the cutting nozzle (11) is controlled by motor in such a way that the rate of feed of the cutting nozzle (11) is dependent on the desired stitching staple width and/or the desired stitching staple wire diameter.

12. Use of a stitching apparatus according to one of the preceding claims in a printing machine.

## Revendications

1. Agrafeuse de machine à imprimer comportant un boîtier ou un bâti (13) et un cylindre d'agrafage (11) monté à rotation dans le boîtier ou le bâti (13),
- le cylindre d'agrafage (11) ayant un axe (14) portant au moins un disque à pistons agrafeurs (15, 16) monté sur l'axe (14), et
- le ou chaque disque à pistons agrafeurs (15, 16) intègre des pistons agrafeurs (21),
agrafeuse **caractérisée en ce que**
le ou chaque disque à pistons agrafeurs (15, 16) comporte au moins deux systèmes de pistons agrafeurs (I, II) pour des types d'agrafes différentes,
- en fonction de la largeur souhaitée pour les agrafes et/ou le diamètre souhaité pour le fil des agrafes, l'un des systèmes à pistons agrafeurs (I, II) est activé et le ou chaque autres systèmes à pistons agrafeurs (II, I) est neutralisé.

2. Agrafeuse selon la revendication 1,
**caractérisée en ce que**
chaque système à pistons agrafeurs (I, II) comporte deux pistons agrafeurs (21) décalés l'un par rapport à l'autre de 180° à la périphérie du disque à pistons agrafeurs (15, 16) respectif.

3. Agrafeuse selon la revendication 1 ou 2,
**caractérisée en ce que**
les disques à pistons agrafeurs ou chaque disque à pistons agrafeurs (15, 16) comportent deux systèmes à pistons agrafeurs (I, II) pour deux largeurs d'agrafes et/ou du diamètre de fil d'agrafes,
- les pistons agrafeurs (21) des deux systèmes de pistons agrafeurs étant décalés l'un par rapport à l'autre de 90° à la périphérie du disque respectif à pistons agrafeurs (15, 16).

4. Agrafeuse selon l'une ou plusieurs des revendications 1 à 3,
**caractérisée par**
un embrayage (26) qui, en fonction de la largeur souhaitée des agrafes et/ou du diamètre de fil d'agrafes souhaité active, l'un des systèmes à pistons agrafeurs (I, II), l'autre des systèmes à pistons agrafeurs (II, I), étant neutraliste.

5. Agrafeuse selon la revendication 4,
**caractérisée en ce que**
les systèmes à pistons agrafeurs (I, II) sont activés ou neutralisés par l'intermédiaire de l'embrayage (26) pour que le cylindre agrafeur (11) portant les ou chaque disque à pistons agrafeurs (15, 16) et ainsi les systèmes à pistons agrafeurs (I, II) puissent tourner par rapport à une plaque de fermeture (20) lorsque l'embrayage (26) est ouvert pour activer ainsi l'un des systèmes à pistons agrafeurs (I, II) dans les ou chaque disque à pistons agrafeurs (15, 16) **en ce que** l'embrayage (26) est fermé dans la position relative souhaitée entre le cylindre agrafeur (11) et la plaque de fermeture (20).

6. Agrafeuse selon l'une ou plusieurs des revendications 1 à 5,
**caractérisée en ce que**
- chaque piston agrafeur (21) de chaque système à pistons agrafeurs (I, II) est commandé par une broche de commande (22) ou une courbe de commande (23), et
- une installation de serrage (29) positionnée par l'intermédiaire de la broche de commande respective (22), active ou neutralise les pistons agrafeurs (21) des systèmes à pistons agrafeurs.

7. Agrafeuse selon la revendication 6,
**caractérisée en ce que**
les pistons agrafeurs (21) sont activés ou neutralisés par les installations de serrage (29) de façon que des broches de commande (22) des pistons agrafeurs écartent une installation de serrage mise en oeuvre par l'embrayage (26) et que les broches de commande des pistons agrafeurs neutralisés par l'intermédiaire de l'embrayage (26) soient positionnées dans l'installation de serrage.

8. Agrafeuse selon l'une ou plusieurs des revendications 1 à 7,
**caractérisée en ce que**
des galets de pliage (18), des coins d'accrochage (19) et des plaques de fermeture (20) qui coopèrent avec les pistons agrafeurs du disque à pistons agrafeurs, les galets de pliage, les coins d'accrochage et les plaques de fermeture, dépendent de la largeur souhaitée de l'agrafe de cahier et/ou le diamètre de fil d'agrafage souhaité.

9. Agrafeuse selon la revendication 8,
**caractérisée en ce que**
les galets de pliage (18), les coins d'accrochage (19) et les plaques de fermeture (20) peuvent être échangés en fonction de la largeur souhaitée de la pince d'agrafage et/ou du diamètre souhaité pour le fil des agrafes.

10. Agrafeuse selon l'une ou plusieurs des revendications 1 à 9,
**caractérisée par**
une buse de coupe (17) qui fournit du fil d'agrafe, en fonction de la largeur de pince souhaitée et/ou du diamètre de fil de pince souhaité.

11. Agrafeuse selon la revendication 10,
**caractérisée en ce que**
la buse de coupe (17) est commandée par un moteur pour que la vitesse d'avance de la buse de coupe (17) dépende de la largeur souhaitée de l'agrafe et/ou du diamètre souhaité du fil avec lequel est formée l'agrafe.

12. Usage de l'agrafeuse l'une ou plusieurs des revendications dans un machine à Imprimer.
